# EUROPÄISCHE PATENTSCHRIFT

(11) **EP 2 462 028 B1**
(45) Veröffentlichungstag und Bekanntmachung des Hinweises auf die Patenterteilung: **13.07.2016**
(21) Anmeldenummer: 10737271.6
(22) Anmeldetag: 14.07.2010
(51) Int. Cl.: B65C 9/00, B65C 9/40

(54) **BEHANDLUNGSMASCHINE ZUM BEHANDELN VON PACKMITTELN**
TREATMENT MACHINE FOR TREATING PACKAGING MEANS
MACHINE DE TRAITEMENT DESTINÉE AU TRAITEMENT D'EMBALLAGES

(30) Priorität: 03.08.2009 DE 102009035880
(43) Veröffentlichungstag der Anmeldung: 13.06.2012
(73) Patentinhaber: KHS GmbH, 44143 Dortmund (DE)
(72) Erfinder: STENNER, Holger, 45721 Haltern am See (DE)
(86) Internationale Anmeldenummer: PCT/EP2010/004267
(87) Internationale Veröffentlichungsnummer: WO 2011/015274

(56) Entgegenhaltungen:
- EP-A1- 2 060 496
- WO-A2-97/20738
- DE-A1- 3 801 032
- DE-A1- 10 064 217
- DE-A1-102004 054 057

## Beschreibung

Die Erfindung bezieht sich auf eine Behandlungsmaschine zum Behandeln von Packmitteln, insbesondere zum Behandeln von Flaschen, Dosen oder dergleichen Behältern oder Verpackungen aus Zuschnitten aus Flachmaterial, gemäß dem Oberbegriff des Patentanspruchs 1. Die Erfindung bezieht sich weiterhin auf ein Verfahren zum ausgerichteten Andocken eines Behandlungsmoduls an eine Behandlungsmaschine gemäß dem Oberbegriff des Patentanspruchs 8.

In DE 10 2004 054 057 wird eine Behandlungsmaschine gemäss dem Oberbegriff des Anspruchs 1 offenbart.

In DE 100 64 217 wird ein Handhabungsgerät 5 offenbart, das an einem Förderband 2 einer Verpackungsstrasse 1 zugeordnet ist. Das Handhabungsgerät 5 weist einen optischen Sensor 15 auf und kann eine dreidimensionale Bildverarbeitung durchführen, so dass die Ist-Position des Handhabungsgerätes gegenüber der Verpackungsstrasse (zum Einnehmen der richtigen Sollposition) bestimmt werden kann.

Speziell bei Behandlungsmaschinen in Form von Etikettiermaschinen ist es bekannt, die Etikettierstationen oder -aggregate als schnell und einfach austauschbare Etikettiermodule auszubilden, die an wenigstens eine Arbeitsposition der Behandlungsmaschine bzw. an deren Maschinengestell ankoppelbar oder von diesem wieder abkoppelbar sind, um eine solche Etikettiermaschine in Modulbauweise schnell und einfach an jeweils geänderte Etikettieraufgaben anpassen zu können. Dabei ist es üblich, das jeweilige Etikettiermodul nach dem Andocken für die mit diesem Modul durchzuführende Etikettieraufgabe, beispielsweise für die Verarbeitung spezieller Etiketten usw. einzustellen und nach Beendigung dieser Etikettieraufgabe von der Etikettiermaschine abzukoppeln und bis zu einem nächsten Einsatz außerhalb oder seitlich von der Etikettiermaschine zu parken, so dass an die betreffende Arbeitsposition ein für eine andere Etikettieraufgabe eingestelltes Etikettiermodul angekoppelt werden kann.

Das Einstellen des jeweiligen Etikettiermodul für seine Etikettieraufgabe erfolgt in der Regel während eines Einstellmodus oder Probelaufs der Etikettiermaschine, bei dem die auf die Packmittel aufgebrachten Etiketten visuell überprüft und eventuell ein Nachjustieren des betreffenden Moduls bzw. des dortigen Etikettieraggregates in Bezug auf die Etikettiermaschine oder den am Etikettieraggregat vorbei bewegten Packmitteln so lange erfolgt, bis das Modul bzw. das dortigen Etikettieraggregat die für das optimale Aufbringen der Etiketten notwendige Soll-Position aufweist.

Um bereits beim Andocken der Etikettiermodule an die Etikettiermaschine eine Ausrichtung dieser Module zu erreichen, ist es üblich, an den Etikettiermodulen und an der Etikettiermaschine bzw. an dem Maschinengestell zusammenwirkende mechanische Andock- und Zentrierelemente vorzusehen. Die Praxis hat allerdings gezeigt, dass trotz Verwendung derartiger Elemente die für ein optimales Etikettieren erforderlichen hohen Wiederhol- oder Positioniergenauigkeiten von beispielsweise wenigen 1/10tel Millimeter beim wieder Andocken auch eines bereits eingestellten Etikettiermoduls nicht erreichen lassen, vielmehr Abweichungen von der Soll-Position nach dem wieder Andocken bestehen, wobei selbst geringe Lageabweichungen von der Soll-Position zu einer deutlichen Verschlechterung der Etikettierqualität führen. Aus diesem Grunde ist es bisher notwendig, nach jedem Wiederandocken eines Etikettiermoduls dieses Modul erneut einzustellen, beispielsweise in einem Probelauf oder Einstellmodus der Etikettiermaschine, was zumindest zeitaufwendig ist. Aufgabe der Erfindung ist es, eine Behandlungsmaschine mit wenigstens einem an zumindest eine Arbeitsposition der Maschine andockbaren und von dort abdockbaren Behandlungsmodul so auszubilden, dass nach dem Wiederandocken des Moduls einfach und schnell dessen aktuelle Ist-Position erfassbar und ggfs. ebenso einfach und schnell ein Nachjustieren des angedockten Behandlungsmoduls möglich ist. Zur Lösung dieser Aufgabe ist eine Behandlungsmaschine entsprechend dem Patentanspruch 1 ausgebildet. Ein Verfahren zum ausgerichteten Andocken eines Behandlungsmoduls an eine Behandlungsmaschine ist Gegenstand des Patentanspruchs 8.

Ein wesentliches Merkmal der Erfindung besteht darin, dass zusätzlich zu den mechanischen Andock- und Zentrierelementen, die zumindest eine ungefähre Positionierung des angedockten Behandlungsmoduls in einer Soll-Position gewährleisten, wenigstens eine optische Justier- und Einstellhilfe vorgesehen ist. Mit dieser wenigstens einen optischen Justier- und Einstellhilfe ist eine eventuelle Abweichung von der Soll-Position schnell und problemlos selbst dann erfassbar, wenn es sich bei der Abweichung lediglich um eine Abweichung um wenige 1/10 Millimeter oder wenige 1/10 Grad handelt, womit ggfs. eine Nachjustierung oder -einstellung des angedockten Behandlungsmoduls ermöglicht wird, so dass dieses dann die für die optimale Bearbeitung der Packmittel notwendige Soll-Position tatsächlich aufweist. Bei einer bevorzugten Ausführungsform ist die optische Zentrier- und Einstellhilfe so ausgeführt, dass sie eine Überprüfung und/oder Einstellung in und/oder um wenigstens zwei Raumachsen, vorzugsweise um wenigstens zwei rechtwinklig zueinander orientierte Raumachsen ermöglicht, oder es sind hierfür wenigstens zwei optische Justier- und Einstellhilfen vorgesehen.

Die wenigstens eine optische Justier- und Einstellhilfe ist im einfachsten Fall als Visiereinrichtung ausgebildet, mit der das Bedienungspersonal nach dem Ankoppeln des betreffenden Behandlungsmoduls an die Behandlungsmaschine eine Markierung über eine Visierstrecke anvisieren kann, die beispielsweise von wenigstens zwei Visierpunkten definiert ist, oder aber die entsprechende Visiereinrichtung ist unter Verwendung von strahlumlenkenden und/oder -bündelnden und/oder - formenden optischen Komponenten realisiert.

Erfindungsgemäss ist die wenigstens eine Justier- und Einstellhilfe eine laserstrahlgestützte Justier- und Einstellhilfe mit wenigstens einem Laser, des Laserstrahl auf eine Markierung oder ein Markierungsfeld gerichtet ist. Der Laser besteht dabei aus wenigstens einer Laserdiode und aus einer Optik zu Kollimation des Laserstrahls der Laserdiode.

Die Erfindung wird im Folgenden anhand der Figuren an einem Ausführungsbeispiel näher erläutert. Es zeigen:
- Fig. 1: in vereinfachter schematischer Darstellung und in Draufsicht eine Behälterbehandlungsmaschine umlaufender Bauart in Form einer Etikettiermaschine;
- Fig. 2: die Etikettiermaschine in Teildarstellung zusammen mit einem an die Maschine bzw. an das Maschinengestell angedockter Behandlungsstation;
- Fig. 3: in vereinfachter Darstellung ein an der Maschine vorgesehene Markierungsfeld einer laserstrahlgestützten Justier- und Einstellhilfe.

Die in den Figuren allgemein mit 1 bezeichnete Maschine dient zum Behandeln von Packmitteln in Form von Flaschen oder dergleichen Behältern 2 und umfasst in der dem Fachmann an sich bekannten Weise einen um eine vertikale Maschinenachse MA in Richtung des Pfeils A umlaufend antreibbaren Rotor 3, an dessen Umfang in gleichmäßigen Winkelabständen um die Maschinenachse MA verteilt eine Vielzahl von Behälteraufnahmepositionen 4 gebildet sind. An die Behälteraufnahmepositionen 4 werden die mit einem äußeren Transporteur 5 zugeführten Behälter 2 über einen Behältereinlauf 6 jeweils einzeln und aufrechtstehend, d.h. mit ihrer Behälterachse in vertikaler Richtung orientiert übergeben. Von den Behälteraufnahmepositionen 4 werden die behandelten Behälter 2 an einem Behälterauslauf 7 zur Weiterleitung an einen äußeren Transporteur 8 entnommen.

Die auf den Behälteraufnahmepositionen 4 aufstehenden Behälter 2 werden mit dem umlaufenden Rotor 3 an wenigstens einem Behandlungsmodul 9 vorbeibewegt, welches in Abhängigkeit von der speziellen Ausbildung der Behandlungsmaschine 1 ein Modul unterschiedlichster Art sein kann, beispielsweise ein Etikettiermodul mit Etikettieraggregat bei Ausbildung der Behandlungsmaschine als Etikettiermaschine zum Etikettieren der Behälter, oder als Druckstation oder Druckmodul bei Ausbildung der Behandlungsmaschine 1 als Druckmaschine zum Bedrucken der Behälter 2 usw.

Um die Behandlungsmaschine 1 für unterschiedliche Behandlungen mit unterschiedlichen Behandlungsmodulen 9 nutzen zu können, beispielsweise zum Etikettieren von Behältern 2 unterschiedlicher Form und/oder Größe mit in ihrer Art und/oder Größe unterschiedlichen Etiketten oder aber zum Bedrucken der Behälter 2 mit unterschiedlichen, beispielsweise an die Art und/oder Größe des jeweiligen Druckbildes angepassten unterschiedlichen Druckköpfen usw., sind mehrere Behandlungsmodule 9 vorgesehen, von denen beim Betrieb der Behandlungsmaschine 1 jeweils eines an der wenigstens einen Arbeitsposition 10 an die Behandlungsmaschine 1 bzw. an dem Maschinengestell 11 angedockt ist, während sich die übrigen Behandlungsmodule 9 in einer Warteposition befinden.

Speziell beim Etikettieren, beim Bedrucken aber auch bei anderen Behandlungsarten ist es erforderlich, dass das jeweils an die Behandlungsmaschine 1 angedockte Behandlungsmodul 9 bzw. dessen Behandlungsaggregat 9.1 sehr exakt positionsgenau im Bezug auf die Behandlungsmaschine 1 ausgerichtet ist. Um das Andocken des jeweiligen Behandlungsmoduls 9 zu erleichtern und hierbei auch ein Ausrichten des Behandlungsmoduls 9 im Bezug auf die Behandlungsmaschine 1 bzw. den Maschinenrahmen 11 zu erreichen, ist es üblich und bekannt, an der Behandlungsmaschine 1 und an den Behandlungsmodulen 9 mechanische Andock- und Zentrierelementen vorzusehen, die in der Figur 2 schematisch mit 12 angedeutet sind, um nach dem Andocken eines Behandlungsmoduls 9 sicherzustellen, dass dieses mit möglichst großer Genauigkeit die erforderliche Soll-Position einnimmt.

In der Praxis hat sich aber gezeigt, dass trotz der Andock- und Zentrierelemente 12 die beispielsweise beim Etikettieren, aber auch beim Bedrucken erforderliche Wiederhol- oder Positioniergenauigkeiten von wenigen 1/10 Millimetern beim Wiederandocken eines Behandlungsmoduls an die zugehörige Arbeitsposition 10 nicht erreichen läsen. Bedingt ist dies u.a.
- durch unterschiedliche, sich verändernde Reibungsverhältnisse an den Aufnahmen und Gegenaufnahmen bzw. an den dortigen Zentrierelementen der Behandlungsmodule 9 und der Behandlungsmaschine 1,
- durch Verschmutzungen oder Beschädigungen der Aufnahmen und Gegenaufnahmen,
- durch Verschmutzungen und Beschädigungen des Untergrundes bzw. Hallenbodens 13,
- durch Unachtsamkeit des Bedienungspersonals usw.

Nach dem Wiederandocken ist daher eine erneute Einstellung zur Erzielung der Soll-Position oder -ausrichtung erforderlich. Diese Einstellung des Behandlungsaggregates 9.1 erfolgt beispielsweise zwischen diesem Aggregat und einem die modulseitigen Andock- und Zentrierelemente 12 aufweisenden Modulgestell 9.2, wie dies in der Figur 2 mit dem Doppelpfeil B angedeutet ist, wobei diese Einstellung während eines Probelauf oder Einstellmodus der Behandlungsmaschine 1 erfolgt, was zumindest zeitaufwendig ist.

Um dies zu vermeiden sind die Behandlungsmaschine 1 und deren Behandlungsmodule 9 mit optischen Justier- und Einstellhilfen ausgebildet, die jeweils eine exakte Überprüfung der Ist-Position jedes Behandlungsmoduls 9 nach dem Andocken an die Arbeitsposition 10 sowie ein exaktes Nachjustieren jedes Behandlungsmoduls 9 bzw. des zugehörigen Behandlungsaggregates 9.1 in die exakte Soll-Position in und/oder um wenigstens zwei Achsen des Behandlungsmoduls ermöglicht, wobei diese wenigstens zwei Achsen vorzugsweise senkrecht zueinander orientiert sind. Diese beispielsweise horizontalen oder im Wesentlichen horizontalen Achsen sind in der Figur 1 mit x1 und x2 bezeichnet, wobei die Achse x1 radial und die Achse x2 tangential zur Maschinenachse MA orientiert sind.

Ebenfalls symbolisch dargestellt ist in der Figur 1 die Achse Z, welche im Wesentlichen parallel zur Rotationsachse der Etikettiermaschine ausgerichtet ist. Diese Achse Z verläuft beispielsweise durch eines der Andock- und Zentrierelemente 12, und stellt somit eine Achse dar, um welche das Behandlungsmodul ebenfalls bewegbar ist.

Für jede Achse x1 und x2 ist bei der dargestellten Ausführungsform eine eigenständige optische Justier- und Einstellhilfe vorgesehen, die jeweils aus einem einen Laserstrahl 14 in der betreffenden Achse x1 bzw. x2 aussendenden Laser 15 und einem Markierungsfeld 16 besteht, auf welches der Laserstrahl 14 nach dem Andocken des Behandlungsmoduls 9 gerichtet ist.

Bei der dargestellten Ausführungsform ist der Laser 15, der beispielsweise entsprechend einem Laserpointer ausgeführt ist, an dem Behandlungsmodul 9 bzw. an dessen Behandlungsaggregat 9.1 vorgesehen. Die zugehörige Markierungsfeld 16 ist an der Behandlungsmaschine 1, beispielsweise an dem dortigen Maschinenrahmen 11 oder am Rotor 3 vorgesehen.

Die Figur 3 zeigt eines der Markierungsfelder 16, das schießscheibenartig mit mehreren einen Mittelpunkt 17 umschließenden konzentrischen Ringen 18 ausgebildet ist, zusammen mit dem von dem Laserstrahl 14 erzeugten Leuchtpunkt 14.1.

Beispielsweise bei der ersten Inbetriebnahme der Behandlungsmaschine bzw. des jeweiligen Behandlungsmodul 9 wird dieses an die Maschine angekoppelte Modul bzw. dessen Behandlungsaggregat 9 exakt in der für das Bearbeiten der Behälter 2 erforderliche Soll-Position ausgerichtet und dabei auch die Laser 15 der beiden optischen Justier- und Einstellhilfen so eingestellt, dass der von dem jeweiligen Laserstrahl 14 erzeugte Lichtpunkt 14.1 exakt im Mittelpunkt 17 liegt.

Weist nach einem erneuten Andocken des Behandlungsmoduls 9 dieses eine von der exakten Soll-Position abweichende Ist-Position auf, in der der Leuchtpunkt 14.1 des Laserstrahls 14 der betreffenden Justier- und Einstellhilfe außerhalb des Mittelpunktes 7 liegt, wie dies in der Figur 3 angedeutet ist, so erfolgt eine Nachjustierung oder Neuausrichtung des gesamten angedockten Behandlungsmoduls 9 bzw. des Behandlungsaggregats 9.1 solange, bis der Leuchtpunkt 14.1 mit dem Mittelpunkt 17 zusammenfällt.

Der Abstand, den der innere Ring 18 von dem Mittelpunkt 17 und die Ringe 18 jeweils voneinander aufweisen ist ein Maß der Größe der Abweichung der Ist-Position von der Soll-Position. Wenn kleinere Abweichungen in einem gewissen Toleranzbereich nicht schädlich sind, kann bei solchen Abweichungen des Leuchtpunktes 14.1 vom Mittelpunkt 17, d.h. beispielsweise dann, wenn sich der Leuchtpunkt 14.1 noch innerhalb des ersten, den Mittelpunkt 17 umschließenden Ringes 18 befindet, auf eine Nachjustierung verzichtet werden. Die jeweilige Justier- und Einstellhilfe dient in diesen Fällen dann ausschließlich zur Überprüfung der aktuellen Ist-Position des angedockten Behandlungsmoduls 9.

Um die Überprüfung der Ist-Position und/oder das Nachjustieren zu vereinfachen, kann es zweckmäßig sein, das jeweilige Markierungsfeld 16 und/oder die dieses Markierungsfeld aufweisende Fläche transparent oder mattscheibenartig auszubilden, sodass der Lichtpunkt 14.1 an der dem Laser 15 abgewandten Rückseite des Markierungsfeldes betrachtet werden kann, an der dann auch die Markierung des Mittelpunktes 17 und die Ringe 18 sichtbar sind.

Vorstehend wurde davon ausgegangen, dass die die Laserstrahlen 14 erzeugenden Laser 15 jeweils an den Behandlungsmodulen 9 und die zugehörigen Markierungsfelder 16 an der Behandlungsmaschine 1 vorgesehen sind. Selbstverständlich kann zumindest auch bei einer der optischen Zentrier- und Einstellhilfen diese Anordnung umgekehrt sein, d.h. mit an der Behandlungsmaschine vorgesehenem Laser 15 und mit am Behandlungsmodul 9 vorgesehenem Markierungsfeld 16.

Weiterhin besteht auch die Möglichkeit, die Markierungsfelder 16 anders als schießscheibenartig auszuführen, beispielsweise als Fadenkreuz oder in Form von optischen Rastern z.B. mit einer Vielzahl von strichartigen Einzelmarkierungen usw.

Weiterhin besteht die Möglichkeit, die Laser 15 abnehmbar an den Behandlungsmodulen 9 und/oder an der Behandlungsmaschine 1 vorzusehen, und zwar jeweils in Aufnahmen, welche diese Laser 15 formschlüssig aufnehmen. Dabei ist es von besonderer Bedeutung, dass die Laser 15 nach dem Wiedereinsetzen mit sehr hoher Genauigkeit wieder ihre ursprüngliche exakte Orientierung und Positionierung erhalten.

Die Erfindung wurde voranstehend an einem Ausführungsbeispiel beschrieben. Es versteht sich, dass zahlreiche Änderungen sowie Abwandlungen möglich sind.

### Bezugszeichenliste

- 1: Behälterbehandlungsmaschine
- 2: Behälter
- 3: Rotor
- 4: Behälteraufnahme
- 5: äußerer Transporteur
- 6: Behältereinlauf
- 7: Behälterauslauf
- 8: äußerer Transporteur
- 9: Behandlungsmodul
- 9.1: Behandlungsaggregat
- 9.2: Modulrahmen oder -gestell
- 10: Arbeitsposition
- 11: Maschinenrahmen
- 12: Andock- und Zentrierelementen
- 13: Untergrund oder Hallenboden
- 14: Laserstrahl
- 14.1: Lichtpunkt
- 15: Laser
- 16: Markierungsfeld
- 17: Mittelpunkt
- 18: Ring

- A: Drehrichtung des Rotors 3
- B: Einstellung des Behandlungsmoduls 9 bzw. des Behandlungsaggregates
- 9.1 MA: Maschinenachse
- x1, x2: Achse

## Patentansprüche

1. Behandlungsmaschine zum Bearbeiten von Packmitteln (2), insbesondere in Form von Flaschen oder dergleichen Behältern, mit einem Transportelement (3) mit dem die Packmittel (2) an wenigstens einem an zumindest einer Arbeitsposition (10) vorgesehenen Behandlungsmodul (9) vorbei bewegbar sind, welches an die Arbeitsposition (10) ankoppelbar und von dieser abkoppelbar ist, sowie mit die Position des wenigstens einen Behandlungsmoduls (9) nach dem Andocken bestimmenden mechanischen Koppel- undloder Zentriermitteln (12), **dadurch gekennzeichnet, dass** zur Erfassung eventueller Abweichungen des an die Behandlungsmaschine (1) angekoppelten Behandlungsmoduls (9) von seiner Soll-Position und/oder zur Nachjustierung des angekoppelten Behandlungsmoduls (9) in seine Soll-Position wenigstens eine optische Zentrier- und Einstellhilfe (15, 16) vorgesehen ist, deren Funktionselemente (15, 16) teilweise an dem Behandlungsmodul (9) und teilweise an der Behandlungsmaschine (1) vorgesehen sind, wobei die wenigstens eine optische Justier- und Einstellhilfe eine laserstrahlgestützte Einstellhilfe mit wenigstens einer zumindest einem Laserstrahl (14) erzeugenden Laserstrahlquelle (15) ist, und wobei ein Funktionselement der wenigstens einen optischen Justier- und Einstellhilfe (15, 16) eine optisch erfassbare Markierung oder ein optisch erfassbares Markierungsfeld (16) ist, und wobei der Laserstrahl (14) auf die Markierung oder das Markierungsfeld (16) gerichtet ist.

2. Behandlungsmaschine nach Anspruch 1, **gekennzeichnet durch** mehrere wahlweise an die wenigstens eine Arbeitsposition (10) ankoppelbare Behandlungsmodule (9).

3. Behandlungsmaschine nach Anspruch 1, **dadurch gekennzeichnet, dass** die Marklerung oder das Markierungsfeld punktförmig, rasterartig, fadenkreuzartig oder schießscheibenartig ausgebildet sind.

4. Behandlungsmaschine nach einem der vorhergehenden Ansprüche, **dadurch gekennzeichnet, dass** die wenigstens eine optische Justier- und Einstellhilfe eine Visiereinrichtung ist, beispielsweise in Form wenigstens zweier Visierpunkte zum Anvisieren der Markierung oder des Markierungsfeldes (16) und/oder in Form einer optischen Elemente zur Strahlumlenkung und/oder -bündelung und/oder -formung aufweisenden Visiereinrichtung.

5. Behandlungsmaschine nach einem der vorhergehenden Ansprüche, **gekennzeichnet durch** wenigstens zwei Justier- und Einstellhilfen zur Überprüfung und/oder Einstellung der Position des an die Behandlungsmaschine (1) angedockten Behandlungsmoduls (9) in und/oder um wenigstens zwei vorzugsweise horizontale oder im wesentlichen horizontale Raumachsen (x1, x2).

6. Behandlungsmaschine nach einem der vorhergehenden Ansprüche, **dadurch gekennzeichnet, dass** das Transportelement ein um eine vertikale Maschinenachse umlaufend antreibbarer Rotor (3) ist.

7. Behandlungsmaschine nach einem der vorhergehenden Ansprüche 1 - 6, **gekennzeichnet durch** ihre Ausbildung als Etikettiermaschine mit wenigstens einem Behandlungsmodul (9) in Form eines Etikettiermoduls oder -aggregates oder **durch** ihre Ausbildung als Druckmaschine zum Bedrucken der Packmittel (2) mit wenigstens einem als Druckaggregat ausgebildeten Behandlungsmodul (9).

8. Verfahren zum ausgerichteten Andocken eines Behandlungsmoduls (9) an eine Behandlungsmaschine (1) zum Bearbeiten von Packmitteln (2), insbesondere in Form von Flaschen oder dergleichen Behältern, unter Verwendung von die Position des wenigstens einen Behandlungsmoduls (9) nach dem Andocken bestimmenden mechanischen Koppel- und/oder Zentriermitteln (12), **dadurch gekennzeichnet, dass** nach dem Andocken mit wenigstens einer optische Zentrier- und Einstellhilfe (15, 16), deren Funktionselemente (15, 16) teilweise an dem Behandlungsmodul (9) und teilweise an der Behandlungsmaschine (1) vorgesehen sind, eine Ist-Position des Behandlungsmoduls (9) In Bezug auf die Behandlungsmaschine (1) erfasst und zumindest bei einen Toleranzbereich überschreitenden Abweichungen von einer Soll-Position unter Verwendung der wenigstens einen optischen Zentrier- und Einstellhilfe eine Einstellung des Behandlungsmoduls (9) erfolgt, wobei die wenigstens eine optischen Justier- und Einstellhilfe (15, 16) eine laserstrahgestützte Einstellhilfe mit wenigstens einer zumindest einem Laserstrahl (14) erzeugenden Laserstrahlquelle (15) ist, und wobei ein der Funktionselemente eine optisch erfassbare Markierung oder ein optisch erfassbares Markierungsfeld (16) ist, und wobei der Laserstrahl (14) auf die Markierung oder das Markierungsfeld (16) gerichtet ist.

9. Verfahren nach Anspruch 8, **gekennzeichnet durch** die Verwendung der wenigstens einen optischen Justier- und Einstellhilfe, bei der die Markierung oder das Markierungsfeld punktförmig, rasterartig, fadenkreuzartig oder sahießscheibenartig ausgebildet sind.

10. Verfahren nach einem der vorhergehenden Ansprüche 8, 9, **gekennzeichnet durch** die Verwendung der wenigstens einen optischen Justier- und Einstellhilfe, die eine Visiereinrichtung ist, beispielsweise in Form wenigstens zweier Visierpunkte zum Anvisieren der Markierung oder des Markierungsfeldes (16) und/oder in Form einer optischen Elemente zur Strahlumlenkung und/oder -bündelung und/oder - formung aufweisenden Visiereinrichtung.

11. Verfahren nach einem der vorhergehenden Ansprüche 8 bis 10, **gekennzeichnet durch** die Verwendung von wenigstens zwei Justier- und Einstellhilfen zur Überprüfung und/oder Einstellung der Position des an die Behandlungsmaschine (1) angedockten Behandlungsmoduls (9) in und/oder um wenigstens zwei vorzugsweise horizontale oder im wesentlichen horizontale Raumachsen (x1, x2).

## Claims

1. Treatment machine for treating packaging means (2), particularly in the form of bottles or similar containers, comprising a transport element (3) with which the packaging means (2) can be moved past at least one treatment module (9) provided at at least one treatment position (10), said module can be coupled to and decoupled from the treatment position, and mechanical coupling and/or centering means (12) determining the position of the at least one treatment module (9) after docking, **characterised in that** in order to detect possible deviations of the treatment module (9) coupled to the treatment machine (1) from its target position, and/or to realign the coupled treatment module (9) into its target position, at least one optical centering and adjusting aid means (15, 16) is provided, the function elements (15, 16) of which are provided partially on the treatment module (9) and partially on the treatment machine (1), wherein the at least one optical centering and adjusting aid means is a laser beam- supported centering and adjusting aid means, with at least one laser beam source (15) producing a laser beam (14), and wherein a function element of the at least one optical centering and adjusting aid means (15, 16) is an optically detectable marking or an optically detectable marking field (16), and wherein the laser beam (14) is directed onto the marking or the marking field (16).

2. Treatment machine according to claim 1, **characterised by** a plurality of treatment modules (9) which can be coupled to the at least one working position (10).

3. Treatment machine according to claim 1, **characterised in that** the marking or the marking field is configured in the manner of a point, a grid, a crosshairs, or target disk.

4. Treatment machine according to any one of the preceding claims, **characterised in that** the at least one optical centering and adjusting aid means is a sighting means, for example in the form of at least two sighting points, for taking a bead on the marking or the marking field (16), and or in the form of a sighting device comprising an optical element for beam deflection and/or beam bundling and/or beam forming.

5. Treatment machine according to any one of the preceding claims, **characterised by** at least two centering and adjusting aid means for checking and/or adjusting the position of the treatment module (9) docked to the treatment machine (1) in and/or about at least two preferably horizontal or essentially horizontal spatial axes (x1, x2).

6. Treatment machine according to any one of the preceding claims, **characterised in that** the transport element is a rotor (3) which can be driven such as to circulate about a vertical machine axis.

7. Treatment machine according to any one of preceding claims 1-6, **characterised by** its configuration as a labelling machine with at least one treatment module (9) in the form of a labelling module or apparatus, or by its configuration as a printing machine for the printing of the packing means (2), with at least one treatment module (9) configured as a printing apparatus.

8. Method for the aligned docking of a treatment module (9) to a treatment machine (1) for the treatment of packing means (2), in particular in the form of bottles or similar containers, making use of mechanical coupling and/or centering means (12), which determine the position of the at least one treatment module (9) after the docking, **characterised in that**, after the docking with at least one optical centering and adjusting aid means (15, 16), of which the function elements (15, 16) are provided partially on the treatment module (9) and partially on the treatment machine (1), an actual position of the treatment module (9) in relation to the treatment machine (1) is detected and, at least in the event of deviations being detected from a target position, in excess of a tolerance range, then an adjustment of the treatment module (9) takes place making use of the at least one centering and adjusting aid means, wherein an optical centering and adjusting aid means (15, 16) is a laser beam-supported adjusting aid means with at least one laser beam source (15) producing at least one laser beam (14), and wherein one of the function elements is an optically detectable marking or an optically detectable marking field (16), and wherein the laser beam (14) is directed onto the marking or the marking field (16).

9. Method according to claim 8, **characterised by** the use of the at least one optical centering and adjusting aid means, with which the marking or the marking field is configured in the manner of a point, a grid, a crosshairs, or target disk.

10. Method according to any one of claims 8, 9, **characterised by** the use of the at least one optical centering and adjusting aid means, is a sighting means, for example in the form of at least two sighting points, for taking a bead on the marking or the marking field (16), and or in the form of a sighting device comprising an optical element for beam deflection and/or beam bundling and/or beam forming.

11. Method according to any one of claims 8- 10, **characterised by** the use of at least two centering and adjusting aid means for checking and/or adjusting the position of the treatment module (9) docked to the treatment machine (1) in and/or about at least two preferably horizontal or essentially horizontal spatial axes (x1, x2).

## Revendications

1. Machine de manutention servant au traitement de moyens de conditionnement (2), se présentant en particulier sous la forme de bouteilles ou de contenants similaires, comprenant un élément de transport (3), à l'aide duquel les moyens de conditionnement (2) peuvent être déplacés le long au moins d'un module de manutention (9) prévu au niveau au moins d'une position de travail (10), lequel module de manutention peut être couplé à la position de travail (10) et peut en être découplé, comprenant également des moyens de couplage et/ou de centrage (12) mécaniques déterminant la position de l'au moins un module de manutention (9) après le rattachement, **caractérisée en ce qu'**est prévu, afin de détecter des écarts éventuels du module de manutention (9) couplé à la machine de manutention (1) par rapport à sa position théorique et/ou afin d'ajuster ultérieurement le module de manutention (9) couplé dans sa position théorique, au moins un système d'assistance de centrage et de réglage (15, 16) optique, dont les éléments fonctionnels (15, 16) sont prévus en partie au niveau du module de manutention (9) et en partie au niveau de la machine de manutention (1), dans laquelle l'au moins un système d'assistance d'ajustement et de réglage optique est un système d'assistance de réglage assisté par rayons laser pourvu au moins d'une source de rayons laser (15) produisant au moins un rayon laser (14), et dans laquelle un élément fonctionnel de l'au moins un système d'assistance d'ajustement et de réglage (15, 16) optique est un marquage pouvant être détecté optiquement ou un champ de marquage (16) pouvant être détecté optiquement, et dans laquelle le rayon laser (14) est orienté sur le marquage ou sur le champ de marquage (16).

2. Machine de manutention selon la revendication 1, **caractérisée par** plusieurs modules de manutention (9) pouvant être couplés à l'au moins une position de travail (10).

3. Machine de manutention selon la revendication 1, **caractérisée en ce que** le marquage ou le champ de marquage sont réalisés de manière à présenter une forme de point, de type trame, de type réticule ou de type cible.

4. Machine de manutention selon l'une quelconque des revendications précédentes, **caractérisée en ce que** l'au moins un système d'assistance d'ajustement et de réglage optique est un système de visée, se présentant par exemple sous la forme au moins de deux points de visée servant à viser le marquage ou le champ de marquage (16) et/ou se présentant sous la forme d'un dispositif de visée présentant des éléments optiques servant à dévier et/ou à regrouper et/ou à former les rayons.

5. Machine de manutention selon l'une quelconque des revendications précédentes, **caractérisée par** au moins deux systèmes d'assistance d'ajustement et de réglage servant à vérifier et/ou à régler la position du module de manutention (9) rattaché à la machine de manutention (1) dans et/ou autour au moins de deux axes spatiaux (x1, x2) de préférence horizontaux ou essentiellement horizontaux.

6. Machine de manutention selon l'une quelconque des revendications précédentes, **caractérisée en ce que** l'élément de transport est un rotor (3) pouvant être entraîné en rotation autour d'un axe de machine vertical.

7. Machine de manutention selon l'une quelconque des revendications précédentes 1 à 6, **caractérisée par** sa réalisation sous la forme d'une machine à étiqueter pourvue au moins d'un module de manutention (9) sous la forme d'un module ou d'un groupe à étiqueter ou par sa réalisation sous la forme d'une imprimante servant à imprimer les moyens de conditionnement (2) à l'aide au moins d'un module de manutention (9) réalisé sous la forme d'un groupe d'impression.

8. Procédé servant à rattacher de manière orientée un module de manutention (9) au niveau d'une machine de manutention (1) servant à traiter des moyens de conditionnement (2), en particulier sous la forme de bouteilles ou de contenants similaires, en utilisant des moyens de couplage et/ou de centrage (12) mécanique déterminant la position de l'au moins un module de manutention (9) après le rattachement, **caractérisé en ce qu'**après le rattachement à l'aide d'au moins un système d'assistance d'ajustement et de réglage (15, 16) optique, ses éléments fonctionnels (15, 16) sont prévus en partie au niveau du module de manutention (9) et en partie au niveau de la machine de manutention (1), **en ce qu'**une position réelle du module de manutention (9) par rapport à la machine de manutention (1) est détectée et un réglage du module de manutention (9) est effectué au moins en présence d'écarts, dépassant une plage de tolérance, par rapport à une position théorique en utilisant l'au moins un système d'assistance d'ajustement et de réglage optique, dans lequel l'au moins un système d'ajustement et de réglage (15, 16) optique est un système d'assistance assisté par des rayons laser pourvu au moins d'une source de rayons laser (15) produisant au moins un rayon laser (14), et dans lequel un des éléments fonctionnels est un marquage pouvant être détecté optiquement ou un champ de marquage (16) pouvant être détecté optiquement, et dans lequel le rayon laser (14) est orienté sur le marquage ou sur le champ de marquage (16).

9. Procédé selon la revendication 8, **caractérisé par** l'utilisation de l'au moins un système d'assistance d'ajustement et de réglage optique, dans lequel le marquage ou le champ de marquage sont réalisés de manière à présenter une forme de point, de type trame, de type réticule ou de type cible.

10. Procédé selon l'une quelconque des revendications précédentes 8, 9, **caractérisé par** l'utilisation du système d'assistance d'ajustement et de réglage optique, qui est un système de visée, se présentant par exemple sous la forme au moins de deux points de visée servant à viser le marquage ou le champ de marquage (16) et/ou sous la forme d'un système de visée présentant des éléments optiques servant à dévier et/ou à regrouper et/ou à former des rayons.

11. Procédé selon l'une quelconque des revendications 8 à 10, **caractérisé par** l'utilisation d'au moins deux systèmes d'assistance d'ajustement et de réglage servant à vérifier et/ou à régler la position du module de manutention (9) rattaché à la machine de manutention (1) dans et/ou autour au moins de deux axes spatiaux (x1, x2) de préférence horizontaux ou essentiellement horizontaux.
